# EUROPÄISCHE PATENTSCHRIFT

(11) **EP 1 523 591 B1**
(45) Veröffentlichungstag und Bekanntmachung des Hinweises auf die Patenterteilung: **02.07.2008**
(21) Anmeldenummer: 03735435.4
(22) Anmeldetag: 22.05.2003
(51) Int. Cl.: D01G 19/10, D01G 15/88, D01G 15/24, D01H 4/10

(54) **ZAHNBESATZ FÜR WALZEN UND TRAGSEGMENTE VON TEXTILMASCHINEN**
TOOTHED EDGING FOR CYLINDERS AND SUPPORTING SEGMENTS OF TEXTILE MACHINES
GARNITURE DENTEE POUR CYLINDRES ET SEGMENTS DE SUPPORT DE MACHINES TEXTILES

(30) Priorität: 18.07.2002 DE 10232435
(43) Veröffentlichungstag der Anmeldung: 20.04.2005
(73) Patentinhaber: Staedtler & Uhl KG, 91126 Schwabach (DE)
(72) Erfinder: HENNINGER, Friedrich, 91604 Flachslanden (DE)
(74) Vertreter: Schneck, Herbert
(86) Internationale Anmeldenummer: PCT/EP2003/005356
(87) Internationale Veröffentlichungsnummer: WO 2004/009885

(56) Entgegenhaltungen:
- EP-A- 0 249 706
- EP-A- 0 253 071
- EP-A- 0 322 472
- EP-A- 0 839 934
- GB-A- 274 698
- US-A- 3 737 953

## Beschreibung

Die Erfindung richtet sich auf einen Zahnbesatz für Textilmaschinen, wie Kämm-Maschinen, Verzugs- und Auflösewalzen für Offenend-Vorrichtungen und dergleichen, bestehend aus einer Mehrzahl von Riegeln aus parallel nebeneinander angeordneten Sägezahnstanzteilen, welche mittels einer Ausnehmung in ihrem Fußbereich auf ein Halteteil formschlüssig aufgeschoben sind und in ihrer Gebrauchslage in Längsrichtung des Halteteils durch Wangen des Tragsegments oder der Walze festgehalten sind.

Ein derartiger Zahnbesatz ist aus der DE 30 07 245 C2 bekannt, wobei das Halteteil im Querschnitt entweder schwalbenschwanzförmig oder annähernd rechteckig mit kreisabschnittförmigen Seitenteilen ausgebildet ist.

Diese Art der Befestigung hat sich in der Praxis außerordentlich gut bewährt, wobei allerdings die seitlichen Teilflächen bzw. Kreissegmente zu Toleranzen bei der Positionierung der zu kämmenden Spitzen führen. Ähnliches gilt für eine Befestigung, wie sie aus der EP 0 839 934 A1 bekannt ist.

Da Versuche gezeigt haben, dass eine exakt einheitliche Position der Spitzen der Kämmsegmente für die Erzielung eines optimalen Kämm-Ergebnisses von herausragender Bedeutung ist, liegt der Erfindung die Aufgabe zu Grunde, die Geometrie der Befestigung so zu verbessern, dass die Toleranzen erheblich reduziert werden.

Diese Aufgabe wird erfindungsgemäß dadurch gelöst, dass die Ausnehmungen der Sägezahnstanzteile und der Querschnitt des Halteteils wenigstens abschnittsweise T-förmig mit zwei wenigstens abschnittsweise etwa parallel zueinander verlaufenden Begrenzungsflächen ausgebildet sind.

Die erfindungsgemäß vorgesehene T-fönnige Konfiguration, d. h. eine Konfiguration mit zwei zueinander parallelen Abschnitten, sorgt dafür, dass die Toleranzen in radialer Richtung, d.h. in derjenigen Richtung, die für die Höhenlage der Spitzen bzw. den radialen Abstand von der Drehachse verantwortlich ist, minimiert werden. Versuche haben gezeigt, dass eine Reduzierung der Toleranzen gegenüber Ausgestaltungen nach dem Stand der Technik auf die Hälfte möglich ist, wodurch das Kämm-Ergebnis verbessert wird.

Die erfindungsgemäße Ausgestaltung ermöglicht eine kostengünstige einteilige Realisierung der Sägezahnsegmente und eine exakte, ausschließlich formschlüssige Positionierung, ohne dass eine zusätzliche Federbeaufschlagung erforderlich wäre.

Nachfolgend wird die Erfindung anhand eines bevorzugten Ausführungsbeispiels in Verbindung mit der Zeichnung näher erläutert. Diese zeigt eine schematische Darstellung eines erfindungsgemäßen Zahnbesatzes.

In der Zeichnung ist ein vollständiges Sägezahnstanzteil 1 dargestellt, welches einen Fußbereich 2 und eine Mehrzahl von Zähnen 3 aufweist. Rechts in der Zeichnung sind weitere Zähne 3 von dahinterliegenden Sägezahnstanzteilen 1 angedeutet, welche über Ausnehmungen 4 und in der Zeichnung nicht dargestellte Verbindungsstäbe einen Riegel 5 ausbilden.

Die Befestigung dieser Sägezahnstanzteile 1 bzw. einer Mehrzahl von Riegeln 5 an der Kämmwalze einer Kämm-Maschine ist in DE 30 07 245 A1 im Einzelnen beschrieben, insbesondere auch die Funktion eines Halteteils 6.

Jedes Sägezahnstanzteil 1 weist eine Ausnehmung 7 auf, um die Sägezahnstanzteile 1 bzw. die durch eine Mehrzahl solcher Sägezahnstanzteile 1 gebildeten Riegel 5 auf den Befestigungsabschnitt 8 des Halteteils 6 aufzuschieben.

Der Befestigungsabschnitt 8 des Halteteils 6 weist eine im Querschnitt T-förmige Konfiguration auf, d. h. zwei bezogen auf die Kämmwalze annähernd tangential und parallel zueinander verlaufende Flächen 9, 10 und zwei bezogen auf die Kämmwalze annähernd radial und parallel zueinander verlaufende Begrenzungsflächen 11.

Im Vergleich zu einer herkömmlicher Weise verwendeten schwalbenschwanzförmigen Konfiguration werden hierdurch wesentlich geringere Toleranzen in radialer Richtung (Radius R) erzielt, so dass die Zähne 3 der Sägezahnstanzteile 1 exakt und gleichmäßiger positioniert sind, wodurch ein verbessertes Kämmergebnis erzielt wird.

## Patentansprüche

1. Zahnbesatz für Textilmaschinen, wie Kämm-Maschinen, Verzugs- und Auflösewalzen für Offenend-Vorrichtungen und dergleichen, bestehend aus einer Mehrzahl von Riegeln aus parallel nebeneinander angeordneten Sägezahnstanzteilen, welche mittels einer Ausnehmung in ihrem Fußbereich auf ein Halteteil formschlüssig aufgeschoben sind und in ihrer Gebrauchslage in Längsrichtung des Halteteils durch Wangen des Tragsegments oder der Walze festgehalten sind, **dadurch gekennzeichnet, dass** die Ausnehmungen (7) der Sägezahnstanzteile (1) und der Querschnitt des Halteteils (6) wenigstens abschnittsweise T-förmig mit zwei wenigstens abschnittsweise etwa parallel oder im spitzen Winkel zueinander verlaufenden Begrenzungsflächen (9, 10) ausgebildet sind.

2. Zahnbesatz nach Anspruch 1, **dadurch gekennzeichnet, dass** die Begrenzungsflächen (9, 10) einen spitzen Winkel von weniger als 20°, insbesondere weniger als 5°, einschließen.

## Claims

1. Tooth clothing for textile machines, such as combing machines, drafting and opening rollers of open-end devices and the like, comprising a plurality of bars of parallel, side-by-side saw-tooth cutouts which, by way of foot-region recesses, are pushed on to a holding member, having positive fit, and which, in the position of use, are retained in the longitudinal direction of the holding member by cheeks of the supporting segment or the roller, **characterized in that** the recesses (7) of the saw-tooth cutouts (1) and the cross section of the holding member (6) are T-shaped at least sectionally, having two defining surfaces (9, 10) which, at least by sections, are approximately parallel or acute-angled.

2. Tooth clothing according to claim 1, **characterized in that** the defining surfaces (9, 10) make an acute angle of less than 20°, in particular of less than 5°.

## Revendications

1. Garniture dentée pour machines textiles, telles des peigneuses, des cylindres étireurs et des cylindres couverts pour dispositifs à extrémité ouverte et similaires, constituée d'une pluralité de verrous formés de pièces découpées à dents de scie disposées en parallèle, qui sont poussées en correspondance de forme sur un élément de maintien à l'aide d'un évidement au niveau de leur pied et sont maintenues dans leur position d'utilisation dans le sens longitudinal de l'élément de maintien par des joues du segment de support ou du cylindre, **caractérisée en ce que** les évidements (7) des pièces découpées à dents de scie (1) et la section transversale de l'élément de maintien (6) sont réalisés au moins par section en forme de T avec deux surfaces de délimitation (9, 10) s'étendant au moins par section à peu près en parallèle ou en angle aigu l'une par rapport à l'autre.

2. Garniture dentée selon la revendication 1, **caractérisée en ce que** les surfaces de délimitation (9, 10) forment un angle aigu inférieur à 20°, en particulier inférieur à 5°.
